# EUROPÄISCHE PATENTANMELDUNG

(11) **EP 2 502 833 A1**
(43) Veröffentlichungstag der Anmeldung: **26.09.2012**
(21) Anmeldenummer: 12160813.7
(22) Anmeldetag: 22.03.2012
(51) Int. Cl.: B65B 53/02, B65B 53/06, B65B 63/02

(54) **Vorrichtung und Verfahren zum Umhüllen eines Stapels mit einer thermisch schrumpfbaren Folie**

(30) Priorität: 24.03.2011 DE 102011015072
(71) Anmelder: Dücker Group GmbH, 40764 Langenfeld (DE)
(72) Erfinder: Stitz, Hermann Albert, 51515 Kürten (DE)
(74) Vertreter: Thul, Hermann

(57) **Zusammenfassung**

Bei einer Vorrichtung zum Umhüllen eines Stapels (1) mit einer thermisch schrumpfbaren Folie, die zumindest einen Infrarotstrahlen abstrahlenden Karbonstrahler als Heizelement enthält, führt ein Flurförderer (3) zum Transport eines Stapels (1) durch die Vorrichtung und an jeder Längsseite der Förderstrecke des Flurförderers (3) ist jeweils ein erster Strahlerbalken (4, 5) mit nach innen strahlenden Strahlern angeordnet. Die ersten Strahlerbalken (4, 5) erstrecken sich horizontal und in Förderrichtung (9) und sind mit geringem Abstand oberhalb der Förderebene des Flurförderers (3) angeordnet oder in diesen Bereich bewegbar.

## Beschreibung

Die Erfindung betrifft ein Verfahren und eine Vorrichtung zum Umhüllen eines Stapels mit einer thermisch schrumpfbaren Folie, wobei als Heizelement zumindest ein Infrarotstrahlen abstrahlender Karbonstrahler verwendet wird.

Bekannter weise werden auf Paletten befindliche Stapel zum Schutz oder zur Sicherung ganz oder teilweise mit thermisch geschrumpften Folien umhüllt. Dazu werden die Stapel mit der Schrumpffolie umwickelt, oder es werden Schrumpfhauben aufgesetzt, wobei die Folie durch eine Erhitzung auf eine Schrumpftemperatur von 100 - 140 Grad Celsius schrumpft und sich dadurch fest an dem Stapel anlegt. Als Material für die Schrumpffolie wird bekannter Weise PE oder LDPE verwendet.

Aus der DE 196 23 382 A1 ist es bekannt, als Heizelemente zum Wärmeschrumpfen elektrisch betriebene Infrarotstrahler zu verwenden, die eine aus einer stromdurchflossenen Kohlenstoffschicht bestehende Strahlungsquelle aufweisen. Das spektrale Maximum der Infrarotstrahler liegt bei einer Wellenlänge zwischen 2.000 und 3.000 nm. Sie werden als mittelwellige Karbon-Infrarot-Strahler bezeichnet. Die Strahler sind an Armen befestigt, die sich im Betrieb um eine senkrechte Drehachse um das stillstehende Packgut drehen.

Aus der EP 0 012 586 B1 ist eine Vorrichtung zum Aufschrumpfen einer Kunststofffolie um auf eine Palette gestapelte Waren bekannt, bei dem Quarzlampen als Wärmestrahlungselemente in aufgehängten bewegbaren Schlitten befestigt sind, die eine umgekehrte L-Form mit einem langen vertikalen und einem kurzen horizontalen Schenkel aufweisen. Der Schlitten wird in einer viereckigen horizontalen Bahn um die gestapelten Waren herum bewegt, die ebenfalls während der Behandlung stillstehen.

Der Erfindung liegt die Aufgabe zugrunde, eine Vorrichtung und ein Verfahren bereitzustellen, mit dem sich auf Paletten befindliche Stapel sicher und schnell zumindest teilweise mit Schrumpffolie umhüllen lassen.

Diese Aufgabe wird dadurch gelöst, bei einer Vorrichtung der gattungsgemäßen Art ein Flurförderer zum Transport eines Stapels durch die Vorrichtung führt und dass an jeder Längsseite der Förderstrecke des Flurförderers jeweils ein erster Strahlerbalken mit nach innen strahlenden Strahlern angeordnet ist, wobei sich die ersten Strahlerbalken horizontal und in Förderrichtung erstrecken, sowie mit geringem Abstand oberhalb der Förderebene des Flurförderers angeordnet oder in diesen Bereich bewegbar sind.

Die Erfindung ermöglicht es, das Wärmeschrumpfen durchzuführen, während ein Stapel von einer Bearbeitungsstation zur nächsten gefördert wird, ohne dass dieser stillstehen muss. Weiterhin wird vorteilhaft zunächst der untere Überhang der Schrumpffolie aufgewärmt, so dass dieser zuerst schrumpft und ein unterer Abschluss gebildet wird, der das Produkt nach unten sicher abdichtet. Dadurch, dass der untere Bereich bereits eingeschrumpft und fixiert wurde, wird beim nachfolgenden Schrumpfen der übrigen Folie ein Hochrutschen der schrumpfenden Folie verhindert. Der Stapel wird so sicher in der gewünschten Weise mit der zu schrumpfenden Folie umhüllt.

Die abhängigen Patentansprüche enthalten verschiedene vorteilhafte Ausgestaltungen einer erfindungsgemäßen Vorrichtung.

Bei der Vorrichtung nach Anspruch 2 sind in Förderrichtung hinter dem ersten Strahlerbalkenpaar seitlich neben der Förderstrecke senkrechte, sich über die Höhe eines Stapels erstreckende weitere zweite Strahlerbalken angeordnet, um die Längsseiten eines Stapels zu erhitzen.

Um die Vorder- und Rückseite eines Stapels zu erhitzen, ist bei der Vorrichtung nach Anspruch 3 hinter den ersten Strahlerbalken ein weiterer sich quer über die Förderstrecke erstreckender Strahlerbalken angeordnet, der vertikal aus dem Bereich mit geringem Abstand oberhalb der Förderebene bis oberhalb eines Stapels bewegbar ist.

Bevorzugt ist der dritte Strahlerbalken zusätzlich in Förderrichtung bewegbar gelagert, damit sein Abstand zum Stapel konstant gehalten werden kann, während dieser bewegt wird.

Bei der Ausführungsform nach Anspruch 5 sind die zweiten senkrechten seitlichen Strahlerbalken quer zur Förderrichtung bewegbar gelagert sind. Bevorzugt sind sie zusätzlich entlang ihrer Längsachse um zumindest 90 Grad, bevorzugt um 180 Grad, schwenkbar gelagert, damit sie die Folie an der Vorder- und Rückseite des Stapels erhitzen können.

Bei der alternativen Ausführungsform nach Anspruch 7, sind zwei waagerechte seitliche Strahlerbalken und zwei sich mit Abstand voneinander quer über die Förderstrecke erstreckende Strahlerbalken zu einem Rahmen gefasst, der von oben über einen Stapel vertikal bis zur Förderebene absenkbar und zurück bewegbar gelagert ist, wobei bevorzugt der Rahmen zusätzlich in Förderrichtung bewegbar ist.

Die Patentansprüche 8 - 10 beanspruchen vorteilhafte Verfahren, eine erfindungsgemäße Vorrichtung zu betreiben.

Die Zeichnung dient zur Erläuterung der Erfindung anhand verschiedener Ausführungsbeispiele.
Figur 1 zeigt schematisch die Seitenansicht einer ersten Ausführungsform.
Figur 2 zeigt schematisch die Seitenansicht einer zweiten Ausführungsform, und
Figur 3 zeigt schematisch die Seitenansicht einer dritten Ausführungsform.

Die Figuren 4 - 7 zeigen verschiedene Anlagen, bei denen die Schrumpfvorrichtung ortsfest entlang der Förderstrecke des Flurförderers angeordnet ist.

Die in der Zeichnung dargestellten Ausführungsformen einer Wärmeschrumpfvorrichtung dient zum Umhüllen eines Stapels 1, der auf einer Palette 2 liegt. Im Beispiel besteht der Stapel 1 aus einer Vielzahl von Feinpapierbögen, die feuchtigkeitsdicht verpackt werden sollen. Alternativ ist es auch möglich, einen Stapel 1 nur teilweise mit Folie zu umwickeln, um ihn auf der Palette für den Weitertransport zu fixieren.

Durch die Vorrichtung führt ein Flurförderer 3, beispielsweise ein Bandförderer oder ein Modulkettenförderer, von dem die Stapel 1 durch die Vorrichtung transportiert werden.

Als Heizelemente enthalten alle Vorrichtungen Infrarotstrahlen abstrahlende Karbonstrahler, deren Strahlungsmaximum bei einer Wellenlänge zwischen 1,5 µm und 3,5 µm, insbesondere zwischen 2 µm und 3 µm, liegt. Die Stapel 1 wurden vor dem Einlauf in die Vorrichtung mit einer thermisch schrumpfbaren Folie, beispielsweise aus PE oder LDPE, mit einer Dicke zwischen 60 und 150 µm, insbesondere zwischen 80 und 120 µm, umwickelt. Die Folien werden zum Schrumpfen in der Vorrichtung mittels der Heizelemente auf eine Temperatur zwischen 100 Grad und 160 Grad C erhitzt.

Die Karbonstrahler sind an Strahlerbalken 4 - 8 so befestigt, dass sie nach innen, also jeweils in Richtung zu einem vorbeitransportierten Stapel 1, strahlen können.

An jeder der beiden Seiten der Förderstrecke des Flurförderers 3 ist jeweils ein Strahlerbalken 4, 5 horizontal und sich in Förderrichtung 9 erstreckend angeordnet. Diese beiden ersten Förderbalken 4, 5 sind mit geringem Abstand oberhalb der Förderebene des Flurförderers 3 angeordnet, entweder sie sind ortsfest oder bis in diesen Bereich bewegbar. In Förderrichtung hinter den ersten Strahlerbalken 4, 5 sind ebenfalls seitlich neben der Förderstrecke senkrechte, sich zumindest über die Höhe eines Stapels 1 erstreckende weitere zweite Strahlerbalken 6, 7 angeordnet. Bei der Ausführungsform nach Figur 1 folgt anschließend hinter den zweiten Stahlerbalken ein weiterer dritter Strahlerbalken 8, der sich horizontal liegend quer über die Förderstrecke erstreckt und vertikal aus dem Bereich mit geringem Abstand zur Förderebene bis in einen Bereich oberhalb eines Stapels 1 bewegbar ist. Bevorzugt ist der dritte Strahlerbalken 8 zusätzlich in Förderrichtung bewegbar gelagert, damit er sich mit einem bewegten Stapel 1 bewegen kann.

Bei der Ausführungsform nach Figur 1 wird zunächst der untere Überhang der Schrumpffolie mittels der paarweise angeordneten ersten Strahlerbalken 4, 5 aufgewärmt, so dass die Schrumpffolie schrumpft. Die Schumpffolie wird so an der Palette 2 fixiert. Es wird ein unterer Abschluss gebildet, der das Produkt sicher nach unten abdichtet. Das Erwärmen erfolgt während der Stapel 1 zwischen den Strahlerbalken 4, 5 hindurch gefördert wird.

Das zweite Strahlerbalkenpaar 6, 7 befindet sich in einem geeigneten Abstand zum ersten Strahlerbalkenpaar 4, 5, so dass die im Bereich der Palette 2 aufgewärmte Schrumpffolie abkühlen kann. Falls erforderlich, kann dies durch eine Kühleinrichtung, beispielsweise einen Lüfter, unterstützt werden. Beim Durchfahren des zweiten, senkrechten Strahlerbalkenpaares 6, 7 wird der seitliche, noch nicht geschrumpfte Bereich der Folie oberhalb der Palette 2 erhitzt, so dass der Schrumpfungsprozess an dieser Stelle beginnt. Ein Hochrutschen der schrumpfenden Folie wird verhindert, da der untere Bereich schon eingeschrumpft und fixiert wurde.

Im weiteren Verlauf wird der Stapel 1 an seiner Vorderseite durch den Strahlerbalken 8 bestrahlt und erhitzt. Der Strahlerbalken 8 ist sowohl vertikal als auch in Förderrichtung (Pfeil 9) bewegbar. Er bewegt sich so mit konstantem Abstand entlang der Vorderseite des Stapels 1 nach oben, während dieser weitertransportiert wird. Sobald sich der Strahler 8 oberhalb des Stapels 1 befindet, wird er um 90 Grad geschwenkt und anschließend über Stapeloberseite bewegt. Dabei bewegt sich der Strahlerbalken 8 relativ zum Stapel 1 nach hinten, bis er die Rückseites des Stapels 1 erreicht hat. Anschließend wird er erneut um 90 Grad geschwenkt, um die Rückseite des Stapels 1 zu erhitzen. Dabei wird er von oben entlang der Stapelhinterseite nach unten bis in den Bereich unmittelbar oberhalb der Förderebene bewegt. Damit ist die Schrumpffolie an den vier Seiten des Stapels 1 erhitzt und ein sicheres Einschrumpfen wurde erreicht, während der Stapel 1 kontinuierlich gefördert wurde.

Figur 2 zeigt eine konstruktiv etwas vereinfachte Ausführungsform der Erfindung, die eingesetzt werden kann, wenn eine geringere Leistung erforderlich ist. Bis einschließlich der Strahlerbalken 4, 5 ist die Vorrichtung entsprechend der Vorrichtung nach Figur 1 aufgebaut. Der waagerechte Strahlerbalken 8 nach Figur 1 ist nicht vorhanden. Dafür sind die beiden senkrechten Strahlerbalken 6, 7 sowohl zur Mitte der Förderstrecke hin und zurück bewegbar gelagert. Zusätzlich sind die zweiten senkrechten Strahler 6, 7 um ihre Längsachse jeweils um 90 Grad hin und her schwenkbar, damit ihre abstrahlende Seite sowohl auf die Vorderseite eines Stapels 1 als auch auf dessen Rückseite ausgerichtet werden kann.

Wie vorstehend zu Figur 1 beschrieben durchfährt der Stapel 1 zunächst die beiden ersten Strahlerbalken 4, 5, um den unteren Überhang zu erhitzen und einen unteren Abschluss zu bilden. Anschließend wird der Stapel 1 kurz vor dem zweiten Strahlerbalkenpaar 6, 7 angehalten. Danach werden die Strahlerbalken 6, 7 entlang der Vorderseite des Stapels 1 zur Mitte der Förderstrecke bewegt, um die Folie an der Vorderseite zu erhitzen. Anschließend werden die Strahlerbalken 6, 7 wieder an die Seiten der Förderstrecke bewegt und um 90 Grad um ihre Längsachse geschwenkt, damit sie auf die Längsseiten des Stapels 1 ausgerichtet sind. Der Stapel 1 wird zwischen den Strahlerbalken 6, 7 hindurch bewegt, währenddessen erhitzen die Strahlerbalken 6, 7 die Schrumpffolie an den Seitenflächen des Stapels 1. Ist das Ende des Stapels 1 erreicht, so wird dieser wieder angehalten. Die Strahlerbalken 6, 7 werden so geschwenkt, dass sie nun die Stapelrückseite bestrahlen. Sie werden zur Mitte der Förderstrecke aufeinander zu bewegt und erhitzen dabei die Schrumpffolie auf der gesamten Fläche der Rückseite des Stapels 1. Anschließend wird der umhüllte Stapel 1 abtransportiert.

Bei der Ausführungsform nach Figur 3 sind die zwei waagerechten seitlichen Strahlerbalken 4, 5 und zwei sich quer über die Förderstrecke erstreckende Strahlerbalken 10, 11 zu einem Rahmen zusammengefasst. Der aus den Strahlerbalken 4, 5, 10, 11 bestehende Rahmen ist von oben über einen Stapel 1 vertikal bis zur Förderebene absenkbar und wieder zurück bis oberhalb des Stapels 1 bewegbar gelagert. Es erfolgt so eine Erhitzung der Schrumpffolie an allen vier Stapelseiten, während der Rahmen vertikal, bevorzugt von unten nach oben bewegt wird. Der Beginn unten hat den Vorteil, dass im Bereich der Palette 2 zunächst ein sicherer unterer Abschluss gebildet wird.

Bevorzugt ist der Rahmen zusätzlich in Förderrichtung der Stapel 1 bewegbar gelagert, damit die Strahlerbalken 10, 11 in einen geeigneten Abstand zu dem Stapel 1 bewegt werden können.

In Figur 1 ist die Parkposition am oberen Ende des größtmöglichen Stapels 1 dargestellt. Wie vorstehend erwähnt, beginnt die Erhitzung jedoch unten, in dem der Rahmen zunächst mit den Strahlern auf einen geringen Abstand zur Förderebene in den Bereich der Palette 1 gefahren wird. Danach werden die Strahler aller vier Strahlerbalken 4, 5, 10, 11 eingeschaltet und verweilen kurz, damit das untere Ende der Folie sicher aufgeheizt und eingeschrumpft wird. Anschließend wird der Rahmen mit den eingeschalteten Strahler in einer geeigneten Geschwindigkeit bis zum oberen Ende des einzuschrumpfenden Stapels 1 bewegt. Diese Ausführungsform nach Figur 3 ist konstruktiv am einfachsten zu realisieren, sie hat jedoch auf die geringste Leistung, d.h. die geringste Rate an bearbeiteten Stapeln.

Die Figuren 4 - 7 zeigen verschiedene Anlagen, bei denen die Schrumpfvorrichtung ortsfest entlang der Förderstrecke des Flurförderers 3 angeordnet ist.

Jede Schrumpfvorrichtung 12 enthält einen Rahmen, der aus senkrechten, neben der Förderstrecke angeordneten Ständern 13 besteht, die einen Querträger 14 tragen, der sich oberhalb des Stapelbereichs quer über die Förderstrecke erstreckt. Bevorzugt ist der Querträger 14 vertikal bewegbar an den Ständern 13 aufgehängt, um auf verschiedene Stapelhöhen angepasst werden zu können.

An dem Querträger 14 ist an jeder Seite jeweils eine Seitenstrahleinrichtung 15 aufgehängt, die zur Anpassung an verschiedene Stapelbreiten quer zur Förderrichtung 9 verstellt werden kann.

Jede Seitenstrahlereinrichtung enthält einen unteren Strahlerbalken mit nach innen strahlenden Strahlern, die in einen Bereich mit geringem Abstand oberhalb der Förderebene des Flurförderers 3 bewegbar sind. Bevorzugt sind zumindest zwei Strahlerbalken an jeder Längsseite der Förderstrecke parallel und übereinander paneelartig angeordnet, die eine nach innen strahlende Abstrahlfläche bilden. So lassen sich die beiden Stapellängsseiten von den in einem Strahlerpaneel angeordneten Strahlern als gesamtes gleichzeitig erhitzen. Damit die Abstrahlfläche der Seitenstrahlereinrichtungen 15 auf verschiedene Stapelformate angepasst werden kann, sind die Strahler des Strahlerpaneels bevorzugt in verschiedenen Zeilen und Spalten angeordnet, die einzeln zu- und abschaltbar sind. Als Strahler werden auch bei den Ausführungsformen nach den Figuren 4 - 7 die vorstehend beschriebenen Karbonstrahler eingesetzt.

Um die Folie auf der Stapeloberseite ebenfalls zu schrumpfen sind bei den Ausführungsformen nach den Figuren 4 - 7 bei jeder Schrumpfvorrichtung zwei obere Strahlerbalken 16 quer verfahrbar an dem Querträger 14 aufgehängt. Die Strahlerbalken 16 erstrecken sich in Förderrichtung 9 und tragen Strahler, die nach unten gegen die Stapeloberseite strahlen.

Nicht in den Figuren dargestellt ist eine auf die Stapeloberfläche absenkbare Pressvorrichtung, von der ein Stapel 1 von oben zusammengedrückt werden kann. Die Pressvorrichtung besteht in der einfachsten Ausführungsform in einer sich quer über die Förderstrecke erstreckenden und freilaufend gelagerten Rolle. Ebenso ist es möglich, die Pressfläche eben zu gestalten, um einen Bügeleffekt auf den Stapeldeckel auszuüben. Die Presskraft wird dabei bevorzugt kurz nach dem Aufheizen und während des Abkühlens der Folie von oben aufgebracht. Die nach dem Aufheizen weiche Folie erhält so beim Erkalten eine höhere Spannung. Ebenso wird durch das Pressen Luft aus dem Stapel herausgepresst, und die Optik der Folienoberfläche auf dem Stapeldeckel wird verbessert.

Bei der Ausführungsform nach Figur 4 enthält der Flurförderer 3 eine um 90 Grad abgewinkelte Förderstrecke. An jedem Schenkel der Förderstrecke ist eine Schrumpfvorrichtung 12 angeordnet. Die Übergabe eines Stapels 1 von dem ersten Schenkel auf den zweiten Schenkel der Förderstrecke erfolgt mittels einer Winkelübergabeeinrichtung 17, wobei der Stapel 1 bei der Übergabe nicht zusätzlich gedreht wird. Dies hat zur Folge, dass die Längsseiten des Stapels 1, die in der ersten Schrumpfvorrichtung 2 erhitzt werden in der zweiten Schrumpfvorrichtung zur Vorder- und Hinterseite werden. Die zweite Schrumpfvorrichtung 12 erhitzt dann die beiden Stapelseiten, die in der ersten Schrumpfvorrichtung 12 nicht erhitzt wurden.

Figur 5 zeigt eine Anlage mit zwei jeweils abgewinkelten Förderstrecken, an denen jeweils eine Schrumpfvorrichtung angeordnet ist. Die beiden Förderstrecken können über einen Verschiebewagen miteinander verbunden werden, der einen Stapel von einer Förderstrecke an die andere übergeben kann. Dies ermöglicht es, die beiden Schrumpfvorrichtungen 12 für die Querseiten jeweils auch von der anderen Förderstrecke aus zu benutzen.

Die Anlage nach Figur 6 enthält zwei fluchtend zueinander angeordnete Förderstrecken, wobei im Bereich jeder Förderstrecke eine Schrumpfvorrichtung 12 angeordnet ist. Zwischen den beiden Förderstrecken ist eine Dreheinrichtung angeordnet, mittels der ein aufliegender Stapel 1 um 90 Grad gedreht werden kann. Beim Betrieb werden zunächst die beiden Längsseiten erhitzt, anschließend wird der Stapel um 90 Grad um eine senkrechte Achse gedreht und der nachfolgenden Förderstrecke übergeben. Von der dort angeordneten Schrumpfvorrichtung werden dann die beiden anderen Stapelseiten erhitzt.

Auch die Anlage nach Figur 7 enthält zwei fluchtend zueinander angeordnete Förderstrecken, zwischen denen eine Dreheinrichtung 19 angeordnet ist. Die Dreheinrichtung 19 ermöglicht es, einen Stapel um eine senkrechte Achse um 90 Grad zu drehen. Bei dieser Anlage ist die Schrumpfvorrichtung 12 im Bereich der Dreheinrichtung 19 so angeordnet, dass eine Stapel 1 erhitzt werden kann, während er auf der Förderfläche der Dreheinrichtung 19 aufliegt. Die einlaufseitige Förderstrecke kann vorwärts und rückwärts bewegt werden, während die auslaufseitige zweite Förderstrecke als Abtransport dient. Bei dieser Anlage wird ein Stapel zunächst auf die Dreheinrichtung 19 gefördert, dort werden die beiden Längsseiten und die Oberseite erhitzt. Nachdem die Strahler in eine nicht störende Parkposition bewegt wurden, wird der Stapel um 90 Grad gedreht. Anschließend werden die Strahler in ihrer Arbeitsposition bewegt und die beiden anderen Querseiten werden erhitzt. Der Stapel 1 mit geschrumpfter Folie wird anschließend über die zweite Förderstrecke abtransportiert.

Unter einer Vorrichtung zum Aufwärmen und Schrumpfen eines Stapels, der mit einer thermisch schrumpfbaren Folie umhüllt ist, ist auch eine Vorrichtung zum Umhüllen eines Stapels mit einer thermisch schrumpfbaren Folie zu verstehen, bei der zunächst der Stapel mit dieser Folie umhüllt und die Folie dann aufgewärmt wird, um sie zu schrumpfen.

## Patentansprüche

1. Vorrichtung zum Aufwärmen und Schrumpfen eines Stapels (1), der mit einer thermisch schrumpfbaren Folie umhüllt ist, die zumindest einen Infrarotstrahlen abstrahlenden Karbonstrahler als Heizelement enthält, **dadurch gekennzeichnet, dass** ein Flurförderer (3) zum Transport eines Stapels (1) durch die Vorrichtung führt und dass an jeder Längsseite der Förderstrecke des Flurförderers (3) jeweils ein erster Strahlerbalken (4, 5) mit nach innen strahlenden Strahlern angeordnet ist, wobei sich die ersten Strahlerbalken (4, 5) horizontal und in Förderrichtung (9) erstrecken, sowie mit geringem Abstand oberhalb der Förderebene des Flurförderers (3) angeordnet oder in diesen Bereich bewegbar sind.

2. Vorrichtung nach Anspruch 1, **dadurch gekennzeichnet, dass** in Förderrichtung (9) hinter den ersten Strahlerbalken (4, 5) seitlich neben der Förderstrecke senkrechte, sich über die Höhe eines Stapels (1) erstreckende weitere zweite Strahlerbalken (6, 7) angeordnet sind.

3. Vorrichtung nach Anspruch 1 oder 2, **dadurch gekennzeichnet, dass** hinter den ersten Strahlerbalken (4, 5) ein weiterer sich quer über die Förderstrecke erstreckender Strahlerbalken (8) angeordnet ist, der vertikal aus dem Bereich mit geringem Abstand oberhalb der Förderebene bis oberhalb eines Stapels (1) bewegbar ist.

4. Vorrichtung nach Anspruch 3, **dadurch gekennzeichnet, dass** der dritte Strahlerbalken (8) zusätzlich in Förderrichtung (9) bewegbar gelagert ist.

5. Vorrichtung nach einem der Ansprüche 1 bis 4, **dadurch gekennzeichnet, dass** die zweiten senkrechten seitlichen Strahlerbalken (6,7) quer zur Förderrichtung bewegbar gelagert sind.

6. Vorrichtung nach Anspruch 5, **dadurch gekennzeichnet, dass** die zweiten senkrechten Strahlerbalken (6,7) zusätzlich um ihre Längsachse um zumindest 90 Grad, bevorzugt um 180 Grad, schwenkbar gelagert sind.

7. Vorrichtung nach Anspruch 1, **dadurch gekennzeichnet, dass** zwei waagerechte seitliche Strahlerbalken (4, 5) und zwei sich mit Abstand voneinander quer über die Förderstrecke erstreckende Strahlerbalken (10, 11) zu einem Rahmen gefasst sind, der von oben über einen Stapel (1) vertikal bis zur Förderebene absenkbar und zurück bewegbar gelagert ist, wobei bevorzugt der Rahmen zusätzlich in Förderrichtung (9) bewegbar ist.

8. Vorrichtung nach Anspruch 1, bei der die ersten Strahlerbalken (4, 5) mit geringem Abstand oberhalb der Förderebene des Flurförderers (3) angeordnet sind, **dadurch gekennzeichnet, dass** an jeder Längsseite der Förderstrecke zumindest zwei Strahlerbalken parallel und übereinander paneelartig angeordnet sind, die eine nach innen strahlende Abstrahlfläche bilden.

9. Vorrichtung nach Patentanspruch 8, **dadurch gekennzeichnet, dass** die Strahlerpaneele an jeder Längsseite quer zur Förderrichtung aufeinander zu und voneinander weg bewegbar gelagert sind.

10. Vorrichtung nach einem der Ansprüche 8 bis 9, **dadurch gekennzeichnet, dass** die Strahler eines Paneels zur Einstellung auf verschiedene Stapelgrößen in verschiedenen Zeilen und Spalten einschaltbar sind.

11. Vorrichtung nach einem der Ansprüche 8 bis 10, **dadurch gekennzeichnet, dass** oberhalb des Stapelbereichs zumindest ein Strahlerbalken mit nach unten gegen die Stapeloberseite gerichteten Strahlern angeordnet ist.

12. Vorrichtung nach Anspruch 11, **dadurch gekennzeichnet, dass** die oberen Strahlerbalken und die seitlichen Strahlerpaneele an einem Querträger (14) aufgehängt sind, der vertikal bewegbar sich oberhalb des Stapelbereichs quer über die Förderstrecke des Flurförderers (3) erstreckt.

13. Vorrichtung nach einem der Patentansprüche 1 bis 12, **dadurch gekennzeichnet, dass** oberhalb des Stapelbereichs eine auf die Stapeloberfläche absenkbare Pressvorrichtung angeordnet ist, von der ein Stapel von oben zusammengedrückt wird.

14. Vorrichtung nach Patentanspruch 13, **dadurch gekennzeichnet, dass** die Pressvorrichtung eine auf den Stapel absenkbare Pressfläche enthält.

15. Vorrichtung nach Anspruch 13, **dadurch gekennzeichnet, dass** die Pressvorrichtung eine auf die Stapeloberfläche absenkbare, sich quer über den Stapelbereichen erstreckende und frei drehbar gelagerte Andrückrolle enthält.

16. Vorrichtung nach einem der Ansprüche 13 bis 15, **dadurch gekennzeichnet, dass** die Pressvorrichtung in Förderrichtung unmittelbar hinter den Strahlerelementen angeordnet ist.

17. Anlage zum Umhüllen und/oder Schrumpfen eines Stapels (1) mit einer thermisch schrumpfbaren Folie mit einem Flurförderer(3) zum Transport des Stapels, **dadurch gekennzeichnet, dass** die Förderstrecke des Flurförderers (3) abgewinkelt verläuft und an jedem Schenkel der Strecke eine Vorrichtung gemäß einem der Ansprüche 8 bis 15 angeordnet ist, wobei ein Stapel bei der Übergabe von einem Schenkel auf den anderen Schenkel nicht gedreht wird.

18. Anlage zum Umhüllen eines Stapels (1) mit einer thermisch schrumpfbaren Folie mit einem Flurförderer (3), der zwei fluchtend zueinander angeordnete Förderstrecken enthält, wobei im Bereich jeder Förderstrecke eine Vorrichtung gemäß einem der Patentansprüche 8 bis 15 und zwischen den beiden Förderstrecken eine Dreheinrichtung (19) eingeordnet ist, die in der Lage ist, einen Stapel um 90 Grad zu drehen.

19. Anlage zum Umhüllen eines Stapels (1) mit einer thermisch schrumpfbaren Folie mit einem Flurförderer (3), der zwei fluchtend zueinander angeordnete Förderstrecken enthält, **dadurch gekennzeichnet, dass** der Flurförderer (3) zwei fluchtend zueinander angeordnete Förderstrecken enthält, zwischen denen eine Dreheinrichtung (19) zum Drehen eines Stapels (1) um 90 Grad angeordnet ist, und das im Bereich der Dreheinrichtung (19) eine Vorrichtung gemäß einem der Patentansprüche 8 bis 15 angeordnet ist.

20. Verfahren zum Umhüllen eines Stapels (1) mit einer thermisch schrumpfbaren Folie mittels einer Vorrichtung gemäß einem der Patentansprüche 1 bis 15,
**dadurch gekennzeichnet, dass** bei einem auf einer Palette (2) befindlichen Stapel (1) zuerst mit den seitlichen, mit geringem Abstand oberhalb der Förderebene befindlichen ersten Strahlerbalken (4, 5) der in den Bereich der Palette (2) überhängende Bereich der Folie aufgewärmt und geschrumpft wird.

21. Verfahren nach Patentanspruch 21 **dadurch gekennzeichnet, dass** die Folie vor dem weiteren Aufheizen abkühlen gelassen wird.

22. Verfahren nach Anspruch 21 oder 22, **dadurch gekennzeichnet, dass** der Stapel (1) von dem Flurförderer (3) während des Aufheizens und Schrumpfens der Folie kontinuierlich durch die Vorrichtung gefördert wird.

23. Verfahren zum Umhüllen eines Stapels (1) mit einer thermisch schrumpfbaren Folie mittels einer Vorrichtung gemäß einem der Patentansprüche 13 bis 15, **dadurch gekennzeichnet, dass** der Stapel (1) kurz nach dem Aufheizen und während des Abkühlens der Folie von oben zusammengedrückt wird.
